# FASCICULE DE BREVET EUROPEEN

(11) **EP 0 172 125 B1**
(45) Date de publication et mention de la délivrance du brevet: **12.10.1988**
(21) Numéro de dépôt: 85440046.2
(22) Date de dépôt: 28.06.1985
(51) Int. Cl.: B65H 51/30

(54) **Procédé de traitement des fils textiles et installation pour la mise en oeuvre de ce procédé**
Verfahren zur Behandlung von Textilfäden und Vorrichtung zur Ausführung dieses Verfahrens
Process for treating textile threads, and device for carrying out the process

(30) Priorité: 19.07.1984 FR 8411623
(43) Date de publication de la demande: 19.02.1986
(73) Titulaire: SUPERBA S.A., 68060 Mulhouse (FR)
(72) Inventeur: Enderlin, Robert, F-68790 Morschwiller Le Bas (FR)
(74) Mandataire: Nithardt, Roland (FR)

(56) Documents cités:
- EP-A- 0 003 386
- DE-A- 2 837 183
- DE-C- 1 229 177
- FR-A- 1 344 829
- US-A- 4 351 118

## Description

La présente invention concerne un procédé de traitement de fils textiles, notamment de fils destinés au tricotage, selon le préambule de la révendication 1.

Elle concerne également une installation pour la mise en oeuvre de ce procédé..

Les fils textiles destinés au tricotage manuel ou mécanique sont habituellement préscntés en bobines, en pelotes ou en écheveaux. La forme de pelote est la plus répandue. La mise en pelote ou pelotonnage s'effectue sur des machines appelées pelotorneuses comportant généralement douze, seize, ou vingt broches. Le fil, provenant de bobines de forme tronconique ou de gâteaux géants, est enroulé autour d'un mandrin extensible tournant sur un axe rotatif pivotant. Un bras creux appelé ailette, dans lequel circule le fil, tourne autour de cet axe et enroule le fil pour façonner une pelote de forme caractéristique.

Le fil tiré à travers ce bras est soumis à une tension provoquée par son enroulement autour du mandrin rotatif et pivotant. Cette tension se traduit par une force d'appel du fil, provoquant le dévidage du fil de la bobine ou du gâteau sur lequel il est stocké à l'origine.

Il est bien certain que des variations de la tension de dévidage de la bobine ou du gâteau entraînent des fluctuations de la tension de l'enroulement autour du mandrin. La vitesse d'appel du fil est directement fonction du diamètre du mandrin et de la vitesse de rotation de l'ailette. Les spires qui se forment successivement autour du mandrin ont un diamètre variable au cours de la formation de la pelote, de sorte que la vitesse d'appel du fil subit également des variations liées à celles du diamètre des spires, étant donné que la vitesse de rotation de l'ailette est pratiquement constante pour l'ensemble des broches.

Enfin, les variations de la tension du fil ont également une influence sur le serrage et la dureté et, par conséquent, le volume et le diamètre de la pelote.

Pour toutes ces raisons, la reprise du fil peut ne pas être uniforme sur l'ensemble des broches de la pelotonneuse, de sorte qu'une reprise directe par la pelotonneuse des fils sortant de la machine de vaporisage n'est actuellement pas possible. En effet, les machines à vaporiser les fils mercerie à la continue (machines classiques) assemblent en général 4 ou 5 fils par bande transporteuse, ces fils devant être séparés à nouveau après vaporisage, ce qui implique une vitesse de reprise êgale pour chaque fil afin d'assurer une bonne séparation. Pour cela, les installations connues comportent toutes une machine à accumuler les fils, interposée entre la machine de vaporisage et la pelotonneuse.

Ces machines possèdent alors une alimentation positive (séparation des fils) puis une fonction d'accumulation ce qui permet d'alimenter malgré de légères variations possibles, les broches de la pelotonneuse.

Ces machines à accumuler les fils sont en outre conçues pour permettre de faire subir à certains fils un traitement mécanique connu en soi, consistant à étirer le fil pour supprimer son élasticitié primaire.

Le fait de devoir disposer une machine intermédiaire entre la machine de vaporisage et la pelotonneuse, soit pour l'accumulation du fil, soit pour son accumulation et son étirage simultané, constitue un inconvinient en raison de l'augmentation du coût et de l'augmentation des dimensions des installations.

En vue d'éviter un tel inconvénient, la publication DE-A-2 835 183 montre une installation dans laquelle on reprend le fil directement à la sortie de la machine de vaporisage pour l'introduire en continu dans la pelotonneuse. A cette fin, le fil est transporté à travers la machine de vaporisage sous la forme de spires enroulées autour d'un bras en porte-à- faux équipé de courroies transporteuses faisant avancer les spires. En fait c'est la zone d'extrémité libre de ce bras qui sert d'organe d'accumulation au-delà de la sortie de la machine de vaporisage, le fil étant repris dans cette zone à une distance variable de l'extrémité du bras. Toutefois, un tel moyen de transport du fil dans une chambre de vaporisage est très désavantageux parce que d'une part il nécessite une construction coûteuse et encombrante, et d'autre part il limite fortement la longueur de la chambre de vaporisage. En outre, il n'est pas question d'un étirage dans cette publication.

La présente invention a donc pour but de fournir un procédé et une installation permettant d'obtenir un étirage des fils entre le vaporisage et le pelotonnage, sans emploi d'une machine intermédiaire d'étirage et/ou d'accumulation des fils.

Dans ce but, le procédé selon l'invention est caractérisé en ce que l'on étire les fils dans la pelotonneuse en régulant en continu l'une par rapport à l'autre la vitesse d'étirage et la vitesse de pelotonnage.

Pour la mise en oeuvre de ce procédé, l'invention fournit une installation comportant une machine de vaporisage équipé de moyens de transport des fils en continu à travers la machine, et une pelotonneuse à broches multiples pour pelotonner ces fils, cette installation étant caractérisée en ce que lesdits moyens de transport des fils à travers la machine de vaporisage comportent autant de bandes transporteuses de fils individuels que la pelotonneuse comporte de broches, et en ce que la pelotonneuse comporte au moins un dispositif d'étirage, une ailette rotative de pelotonnage pour chaque broche, un variateur de vitesse monté sur une liaison d'entraînement reliant un moteur au dispositif d'étirage et à l'ailette ou aux ailettes correspondantes, et au moins un organe compensateur mobile pour compenser les variations de tension des fils entre le dispositif d'étirage et les broches de pelotonnage.

De préférence, la pelotonneuse comporte autant de dispositifs individuels d'étirage qu'elle possède de broches de pelotonnage, chacun de ces dispositifs comportant au moins deux paires de galets d'étirage entraînés à des vitesses différentes d'une paire à l'autre.

Dans la pelotonneuse, ledit organe compensateur peut être un bras mobile compensateur à balancier (à ressort ou à poids), pouvant agir mécaniquement, électriquement ou électroniquement sur le variateur et permettant une certaine souplesse d'ajustement de la tension sur les douze, seize ou vingt broches de la pelotonneuse.

La pelotonneuse ainsi équipée de dispositifs d'étirage synchrones permet alors de reprendre les fils, soit de machines à vaporiser les fils à la continue classiques (4 ou 5 bandes), soit de nouvelles machines à vaporiser les fils à la continue mais à bandes transporteuses individuelles multiples (20 bandes en général).

La présente invention sera mieux comprise en référence à la description d'un exemple de réalisation préféré et du dessin annexé dans lequel:
- la figure 1 représente une vue schématique d'une installation selon l'art antérieur;
- la figure 2 représente une vue similaire illustrant une installation selon l'invention et,
- la figure 3 représente une vue plus détaillée d'une pelotonneuse de l'installation selon l'invention.

En référence à la figure 1, les installations de l'art antérieur comportaient habituellement trois postes disposés à la suite l'un de l'autre: une unité 10 de traitement thermique à la vapeur ou machine de vaporisage, un dispositif intermédiaire d'étirage et d'accumulation 11, et une pelotonneuse 12 placée à la sortie de ce dispositif intermédiaire. La machine de vaporisage 10 comprenait en général plusieurs bandes transporteuses sur lesquelles étaient déposés quatre ou cinq fils 13, repris individuellement par le dispositif d'étirage 14 comportant au moins deux paires 15 et 16 de galets d'étirage animés de vitesses différentielles V, et V₂, liées par un rapport de proportionnalité k.

A la sortie du dispositif d'étirage 14, les fils traversaient un conduit coudé 17 animé d'un mouvement de rotation autour d'un axe XX' et étaient enroulés sur un guindre d'accumulation 18, d'où ils étaient repris par la pelotonneuse 12. Cette pelotonneuse se compose essentiellement d'une ailette 19 montée rotative autour d'un axe YY', guidant le fil F et le déposant sur une broche 20 portée par un axe 21 animé, par l'intermédiaire d'un moteur d'entraînement 22, simultanément d'un mouvement de rotation (illustré par la flèche A) et d'un mouvement de pivotement (illustré par la flèche B). Le guindre d'accumulation 18 assure une autorégulation de la reprise du fil et permet de compenser les variations de tension ou les irrégularités dans la reprise des fils par la pelotonneuse.

La présente invention permet de supprimer le dispositif intermédiaire 11. Elle se compose essentiellement d'une machine de vaporisage 30, pourvue d'autant de bandes transporteuses sans fin que la pelotonneuse 32 comporte de broches. De cette manière, chaque fil est traité individuellement et chaque bande transporteuse 31 porte un seul fil, repris directement par une broche de la pelotonneuse.

On notera que dans la mise en oeuvre de la présente invention, les machines à vaporiser à 4 ou 5 bandes transporteuses et à dépose multifilaire à 4 ou 5 fils par bande, sont également utilisables, bien qu'avec moins de souplesse.

La figure 3 illustre plus en détail une forme de réalisation préférée de la pelotonneuse 32. Celle-ci se compose comme la pelotonneuse 12 d'une ailette 33 entraînée en rotation autour d'un axe YY' par un mécanisme 34, et permettant de déposer le fil F sur une broche 35 portée par l'extrémité d'un axe 36 entraîné à la fois en rotation et selon un mouvement de pivotement par un moteur d'entraînement 37. Toutefois, selon l'invention la pelotonneuse 32 est en outre équipée d'un dispositif d'étirage 38 se composant de deux paires de galets d'étirage 39 et 40, entraînés à des vitesses différentielles liées par un coefficient de proportionnalité k. Le moteur d'entraînement 34 de l'ailette 33 est équipé d'organes de synenronisation et d'un variateur 41, et assure simultanément par une liaison L, l'entraînement de l'ailette 33, et par une liaison L21'entraînement des galets d'étirage du dispositif d'étirage 38.

Un bras compensateur pivotant 42 permet de compenser les fluctuations de la tension du fil entre le dispositif d'étirage et la broche de pelotonnage. Ce dispositif peut être individuel ou commun à toutes les broches.

Les fils qui nécessitent un étirage préliminaire passent obligatoirement entre la paire de galets 39 et la paire de galets 40 pour subir ce traitement mécanique permettant de supprimer l'élasticité primaire. Les fils qui ne nécessitent aucun étirage peuvent être amenés directement sur les galets 40. Selon une variante de ce second cas, on entraîne les galets 39 et 40 à la même vitesse pour éviter l'étirage des fils pour lesguels ce traitement n'est pas requis ou est déconseillé.

L'installation décrite, et notamment la pelotonneuse illustrée par la figure 3, est considérablement simplifiée par rapport aux systèmes connus comportant à la fois une pelotonneuse et une machine intermédiaire avec système d'accumulation.

## Revendications

1. Procédé de traitement de fils textiles, notamment de fils destinés au tricotage, dans lequel on fait passer les fils en continu dans une machine de vaporisage où ils subissent un traitement thermique à la vapeur et l'on pelotonne ensuite les fils dans une pelotonneuse, et dans lequel on reprend les fils directement à la sortie de la machine de vaporisage pour les introduire en continu dans la pelotonneuse, caractérisé en ce que l'on étire les fils dans la pelotonneuse en régulant en continu l'une par rapport à l'autre la vitesse d'étirage et la vitesse de pelotonnage.

2. Installation pour la mise en oeuvre du procédé selon la revendication 1, comportant une machine de vaporisage (30) équipée de moyens de transport des fils en continu à travers la machine, et une pelotonneuse (32) à broches multiples (35) pour pelotonner ces fils, caractérisée en ce que lesdits moyens de transport des fils à travers la machine de vaporisage (30) comportent autant de bandes transporteuses (31) de fils individuels que la pelotonneuse (32) comporte de broches, et en ce que la pelotonneuse (32) comporte au moins un dispositif d'étirage (38), une ailette rotative de pelotonnage (33) pour chaque broche (35), un variateur de vitesse (41) monté sur une liaison d'entraînement reliant un moteur (34) au dispositif d'étirage et à l'ailette ou aux ailettes correspondantes, et au moins un organe compensateur (42) mobile pour compenser les variations de tension des fils entre le dispositif d'étirage et les broches de pelotonnage.

3. Installation selon la revendication 2, caractérisée en ce que la pelotonneuse (32) comporte autant de dispositifs individuels d'étirage (38) qu'elle possède de broches de pelotonnage, chacun de ces dispositifs comportant au moins deux paires de galets d'étirage (39, 40) entraînés à des vitesses différentes d'une paire à l'autre.

4. Installation selon la revendication 3, caractérisée en ce que ledit organe compensateur est un bras compensateur (42) agissant mécaniquement, électriquement ou électroniquement sur le variateur (41).

## Claims

1. Process for treating textile threads, more particularly threads intended for knitting, in which the threads are continuously passed into a steaming machine where they undergo heat treatment with steam and then the threads are balled in a balling machine, and in which the threads are directly taken back to the exit of the steaming machine so as to introduce them continuously into the balling machine, characterised in that the threads are drawn in the balling machine by continuously adjusting the drawing speed and the balling speed with respect to one another.

2. Installation for carrying out the process according to Claim 1, comprising a steaming machine (30) fitted with means for transporting threads continuously across the machine, and a balling machine (32) having multiple spindles (35) for balling these threads, characterised in that said means for transporting threads across the steaming machine (30) comprise as many belt conveyers (31) for individual threads as the balling machine (32) has spindles, and in that the balling machine (32) comprises at least one drawing device (38), a rotating balling flyer (33) for each spindle (35), a speed variator (41) mounted on a drive connection connecting a motor (34) to the drawing device and to the corresponding flyer(s), and at least one mobile compensating element (42) for compensating variations in the tension of threads between the drawing device and the balling spindles.

3. Installation according to Claim 2, characterised in that the balling machine (32) comprises as many individual drawing devices (38) as it has balling spindles, each of these devices comprising at least two pairs of drawing rollers (39, 40) entrained at different speeds from one pair to the next.

4. Installation according to Claim 3, characterised in that the said compensating element is a compensating arm (42) acting mechanically, electrically or electronically on the variator (41).

## Patentansprüche

1. Verfahren zur Behandlung von Textilfäden, insbesondere Fäden zum Stricken, bei welchem man die Fäden kontinuierlich durch eine Dampfbehandlungsmaschine laufen läßt, wo sie eine thermische Behandlung mit Dampf erfahren, und man hernach die Fäden in einer Wickelspinnmaschine aufwickelt, und in welcher man die Fäden direkt beim Verlassen der Dampfbehandlungsmaschine aufnimmt, um sie laufend in die Wickelspinnmaschine einzuführen,
dadurch gekennzeichnet, daß man die Fäden in der Wickelspinnmaschine streckt, in dem man laufend die Streck- und die Wickelgeschwindigkeit im Verhältnis zueinander reguliert.

2. Einrichtung zur Durchführung des Verfahrens nach Anspruch 1, welche eine Dampfbehandlungsmaschine (30) aufweist, die mit Mitteln ausgestattet ist, um Fäden kontinuierlich durch die Maschine zu transportieren, und eine Vielspindel (35) -wickelmaschine (32), um diese Fäden aufzuwickeln,
dadurch gekennzeichnet, daß die Mittel zum Transport der Fäden durch die Dampfbehandlungsmaschine (30) ebensoviele Einzeltransportbänder (31) für Fäden aufweisen, wie die Wickelspinnmaschine (32) Spindein hat, und daß die Wickelspinnmaschine (32) mindestens folgendes aufweist: eine Streckeinrichtung (38), einen rotierenden Wickelflügel (33) für jede Spindel (35), einen Geschwindigkeitsregelantrieb (41), der auf eine Antriebsverbindung montiert ist, die einen Motor (34) mit der Streckeinrichtung und mit dem Flügel oder den jeweiligen Flügeln verbindet und mindestens ein bewegliches Ausgleichsorgan (42) um die Schwankungen in der Spannung der Fäden zwischen der Streckeinrichtung und den Spindeln der Wickelmaschine auszugleichen.

3. Einrichtung nach Anspruch 2,
dadurch gekennzeichnet, daß die Wickelmaschine (32) ebensoviele Einzelstreckeinrichtungen (38) aufweist, wie sie Wickelspindeln hat, wobei jede dieser Einrichtungen mindestens zwei Paare von Streckrollen (39,40) aufweist, die von Paar zu Paar mit unterschiedlichen Geschwindigkeiten angetrieben sind.

4. Einrichtung nach Anspruch 3,
dadurch gekennzeichnet, daß das Ausgleichsorgan ein Ausgleichsarm (42) ist, der mechanisch, elektrisch oder elektronisch auf den Regelantrieb wirkt.
